# EUROPÄISCHE PATENTSCHRIFT

(11) **EP 1 359 010 B1**
(45) Veröffentlichungstag und Bekanntmachung des Hinweises auf die Patenterteilung: **19.10.2011**
(21) Anmeldenummer: 03009691.1
(22) Anmeldetag: 30.04.2003
(51) Int. Cl.: B41F 13/62, B65H 45/16

(54) **Durchmesserverstellung am Falzzylinger**
Adjustment of the diameter of a folding cylinder
Réglage du diamètre d'un cylindre plieur

(30) Priorität: 04.05.2002 DE 10220109
(43) Veröffentlichungstag der Anmeldung: 05.11.2003
(73) Patentinhaber: manroland AG, 63075 Offenbach/Main (DE)
(72) Erfinder: Höhle, Karl-Heinz, 08527 Neundorf (DE)
(74) Vertreter: Epp, Matthias Heinz

(56) Entgegenhaltungen:
- EP-A- 0 749 928
- DE-A- 1 611 330
- DE-A- 2 530 365
- DE-A- 3 821 442
- DE-A- 10 110 117
- US-A- 5 313 883

## Beschreibung

Die Erfindung betrifft einen Antrieb für Expansions-Segmente zur Durchmesserverstellung am Falzzylinder von Rotationsdruckmaschinen nach dem Oberbegriff von Anspruch 1.

In Rollenrotationsdruckmaschinen wird eine fortlaufende Materialbahn, z.B. eine Papierbahn, bedruckt und im Schneidwerk eines Falzapparates der Druckmaschine in Signaturen geschnitten und anschließend gefalzt.
Eine mögliche Falzart ist der Querfalz, der senkrecht zu der Bewegungsrichtung der Signaturen verläuft. Die Vorderkante der Signatur wird dabei entweder vor oder nach dem Schneidevorgang mittels Punktumadeln oder Greifern auf einem Falzzylinder gehalten, der beispielsweise als Falzmesserzylinder ausgestaltet ist. Anschließend wird die Signatur entlang ihrer Mittellinie von einem im Falzmesserzylinder angeordneten Falzmesser in eine Falzklappe oder in Falzwalzen gestoßen, so dass ein Querfalz entsteht.
Zum Schneiden, Falzen und Transportieren von Signaturen ist es oft erforderlich, dass der effektive Außendurchmesser des Falzzylinders bzw. Falzmeserzylinders verändert werden muß, um eine exakte Bearbeitung von Signaturen unterschiedlicher Seitenzahlen zu ermöglichen. Die Dicke der Signatur kann - je nach gewünschtem Endprodukt - beträchtlich variieren. Dazu ist es bekannt, an einem Falzzylinder bzw. Falzmesserzylinder zur Veränderung des effektiven Durchmessers des Falzzylinders bzw. des Falzmesserzylinders verstellbare Expansions-Segmente vorzusehen.
Ein Expansions-Segment bezeichnet einen Abschnitt eines Zylinders, der einen Außenabschnitt des Zylinders bildet und verstellbar ist, so dass es den effektiven Durchmesser des Zylinders definiert.

Aus der DE 101 10 117 A1 ist ein Falzzylinder mit einem verstellbaren Expansions-Segment bekannt, welches an einer Zylinderbasis zwischen Trägem angeordnet ist, wobei das Expansions-Segment den effektiven Zylinderdurchmesser bildet. Eine Stellvorrichtung bestehend aus einer mit Exzentern ausgestalteten Nockenwelle, an welcher die Expansions-Segmente angeordnet sind, dient zur Verstellung der Expansions-Segmente und somit zum Einstellen des effektiven Durchmessers.
Aus der DE 38 21 442 A1 ist weiterhin eine Vorrichtung zum Einstellen des Durchmessers eines Falzzylinders bekannt. Bei dieser Vorrichtung erfolgt die Durchmessereinstellung automatisch oder über eine Handkurbel, die zunächst einen Räderzug antreibt und dadurch-Gleitbasen verstellt und somit den Durchmesser des Falzzylinders durch Eingriff in Bänder verändert. Weiterer Stand der Technik ist aus der US 5 313 883 A1 bekannt

Es ist die Aufgabe der Erfindung, einen Antrieb für Expansions-Segmente zur Durchmesserverstellung am Falzzylinder zu schaffen, mit welchem alle im Falzzylinder angeordneten Expansions-Segmente gleichzeitig verstellt werden können, welcher unempfindlich gegen den im Falzapparat der Druckmaschine anfallenden Papierstaub ist und eine optimale Übertragung des Antriebsdrehmomentes auf die Expansions-Segmente garantiert.

Die Aufgabe wird erfindungsgemäß mit den Merkmalen des unabhängigen Patentanspruchs 1 gelöst.

Der Vorteil der erfindungsgemäßen Lösung ist, dass der Antrieb der Exzenterspindeln durch ein endloses Antriebsmittel und/oder Verstellmittel, beispielsweise eine Kette, ein Zahnriemen oder anderweitig ausgestalteter Riemenantrieb, bewerkstelligt wird. Das endlose Antriebsmittel und/oder Verstellmittel ist am Falzzylinder derart angeordnet, dass dieses die Antriebsräder der Exzenterspindeln zumindest teilweise umschlingt. Die Antriebsräder und Spannrollen sind gemäß dem jeweilig verwendeten endlosen Antriebsmittel und/oder Verstellmittel ausgestaltet. Durch die Verwendung des endlosen Antriebsmittels und/oder Verstellmittels und die oben genannte Anordnung wird ein gleichbleibender Übertragungswinkel erreicht. Bedeutungsvoll ist, dass der Antrieb mittels eines endlosen Antriebmittels und/oder Verstellmittels zur Verstellung der auf der Exzenterspindel angeordneten Expansions-Segmente unempfindlich gegen Verschmutzung durch Papierstaub ist. Außerdem bietet ein derartiger Antrieb den Vorteil einer leicht durchführbaren Reinigung.
Der Falzzylinder kann als ein Punkturnadelzylinder oder ein Punktumadelfalzmesserzylinder eines Querfalzapparates ausgestaltet sein.

Weitere Merkmale und Vorteile ergeben sich aus den Unteransprüchen in Verbindung mit der Beschreibung.

Die Erfindung soll nachfolgend an einem Ausführungsbeispiel näher erläutert werden. In den Zeichnungen zeigt schematisch und teilweise geschnitten:
- Fig. 1:: eine Ansicht des Falzzylinders und
- Fig. 2:: eine Seitenansicht des Falzzylinders nach Fig.1, bei dem zur besseren Darstellung nur ein Trägerelement gezeigt ist.

Fig. 1 zeigt einen Falzzylinder 1. Am Falzzylinder 1 sind Expansions-Segmente 2 angeordnet. Außenflächen 3 der Expansions-Segmente 2 bilden den effektiven Durchmesser des Falzzylinders 1. Die Expansions-Segmente 2 sind über Stützelemente 4 auf einer Exzenterspindel 5 gelagert. Die Exzenterspindel 5 ist, nicht näher dargestellt, zwischen Trägerelementen 6 am Falzzylinder 1 angeordnet. An der Exzenterspindel 5 ist endseitig, beispielsweise an der vom Trägerelement 6 gebildeten Antriebsseite, ein Antriebsrad 7 angeordnet (siehe Fig. 2). Zwischen den Antriebsrädern 7 sind Spannrollen 8 angeordnet, wobei eine Spannrolle 8 mit einem Übersetzungsrad 9 verbunden ist. Die Spannrollen 8 sind vorzugsweise stationär angeordnet.
Der Falzzylinder 1 ist auf einer Welle 10 gelagert. Auf der Welle 10 ist ein zentrales Antriebsrad 11 drehbar gelagert. Das zentrale Antriebsrad 11 steht mit dem Übersetzungsrad 9 Ober ein endloses Antriebsmittel 12 in Verbindung. Die Antriebsräder 7 und die Spannrollen 8 stehen über ein weiteres endloses Antriebsmittel 13, hier als Verstellmittel 13 bezeichnet, in Verbindung. Die Antriebsräder 7 und Spannrollen 8 sind zumindest teilweise vom Verstellmittel 13 umschlungen.
Das zentrale Antriebsrad 11 ist, nicht näher dargestellt, mit einem Antrieb verbunden. Durch wahlweise Rotation der Exzenterspindel 5 kann die Stellung dieser verändert werden, so dass die auf der Exzenterspindel 5 angeordneten Stützelemente 4 radial verfahren werden und somit ein Verfahren der Expansions-Segmente 2 in Verstellrichtung 14 nach innen oder außen ermöglichen. Auf diese Weise ist der effektive Außendurchmesser des Falzzylinders 1 einstellbar.

### Bezugszeichen

- 1: Falzzylinder
- 2: Expansions-Segment
- 3: Außenfläche
- 4: Stützelemente
- 5: Exzenterspindel
- 6: Trägerelement
- 7: Antriebsrad
- 8: Spannrolle
- 9: Übersetzungsrad
- 10: Welle
- 11: Zentrales Antriebsrad
- 12: Antriebsmittel
- 13: Verstellmittel
- 14: Verstellrichtung

## Patentansprüche

1. Antrieb für Expansions-Segmente (2) zur Durchmesserverstellung am Falzzylinder (1) von Rotationsdruckmaschinen, wobei die Expansions-Segmente (2) auf angetriebenen Exzenterspindeln (5) zwischen Trägerelementen (6) angeordnet sind, **dadurch gekennzeichnet, dass** an den Exzenterspindeln (5) Antriebsräder (7) angeordnet sind, die von einem antreibbaren endlosen Verstellmittel (13) zumindest teilweise umschlungen sind, dass der Antrieb des Verstellmittels (13) über ein endloses Antriebsmittel (12) erfolgt, dass das Antriebsmittel (12) um eine Spannrolle (8) und um ein angetriebenes zentrales Antriebsrad (11) angeordnet ist, wobei das zentrale Antriebsrad (11) koaxial zum Falzzylinder (1) angeordnet ist.

2. Antrieb nach Anspruch 1, **dadurch gekennzeichnet, dass** Spannrollen (8) zwischen den Antriebsrädern (7) angeordnet sind, wobei die Spannrollen (8) vom Verstellmittel (13) zumindest teilweise umschlungen sind.

3. Antrieb nach Anspruch 1, **dadurch gekennzeichnet, dass** die mit dem Antriebsmittel (12) in Verbindung stehende Spannrolle (8) mit einem Übersetzungsrad (9) ausgestaltet ist.

4. Antrieb nach einem der Ansprüche 2 und 3, **dadurch gekennzeichnet, dass** die Spannrollen (8) stationär angeordnet sind.

5. Antrieb nach einem der vorhergehenden Ansprüche, **dadurch gekennzeichnet, dass** das Antriebsmittel (12) und das Verstellmittel (13) als Kette oder Zahnriemen ausgestaltet sind.

## Claims

1. A drive for expansion segments (2) for the diameter adjustment on the folding cylinder (1) of rotary printing presses, wherein the expansion segments (2) are arranged on driven eccentric spindles (5) between support elements (6), **characterized in that** on the eccentric spindles (5) drive wheels (7) are arranged, which are at least partially wrapped by a drivable endless adjusting means (13), **in that** the drive of the adjusting means (13) is effected via an endless drive means (12), **in that** the drive means (12) is arranged about a tension roller (8) and about a driven central drive wheel (11), wherein the central drive wheel (11) is arranged coaxially to the folding cylinder (1).

2. The drive according to Claim 1, **characterized in that** tension rollers (8) are arranged between the drive wheels (7), wherein the tension rollers (8) are at least partially wrapped by the adjusting means (13).

3. The drive according to Claim 1, **characterized in that** the tension roller (8) that is in connection with the drive means (12) is embodied with a transmission wheel (9).

4. The drive according to any one of the Claims 2 and 3, **characterized in that** the tension rollers (8) are arranged stationarily.

5. The drive according to any one of the preceding Claims, **characterized in that** the drive means (12) and the adjusting means (13) are embodied as chain or toothed belt.

## Revendications

1. Moyen d'entraînement des segments d'expansion (2) pour le réglage du diamètre du cylindre plieur (1) de machines d'impression rotatives, les segments d'expansion (2) étant installés entre des éléments de support (6) sur des broches excentrées (5), entraînées, moyen d'entraînement **caractérisé en ce que** les broches excentrées (5) comportent des roues d'entraînement (7) entourées au moins en partie par un moyen de réglage (13), continu, entraîné,
- l'entraînement du moyen de réglage (13) se fait par l'intermédiaire d'un moyen d'entraînement sans fin (12),
- le moyen d'entraînement (12) passe sur un galet tendeur (8) et sur une poulie d'entraînement (11), centrale, motrice,
- la poulie centrale d'entraînement (11) est installée coaxialement au
- cylindre plieur (1).

2. Moyen d'entraînement selon la revendication 1, **caractérisé en ce que** des galets tendeurs (8) sont installés entre les roues d'entraînement (7), les galets tendeurs (8) sont entourés au moins en partie par le moyen de réglage (13).

3. Moyen d'entraînement selon la revendication 1, **caractérisé en ce que** le galet tendeur (8) coopérant avec le moyen d'entraînement (12), est équipé d'une roue de démultiplication (9).

4. Moyen d'entraînement selon l'une des revendications 2 et 3, **caractérisé en ce que** les galets tendeurs (8) sont installés de manière fixe.

5. Moyen d'entraînement selon l'une des revendications précédentes, **caractérisé en ce que** le moyen d'entraînement (12) et le moyen de réglage (13), sont réalisés sous la forme d'une chaîne ou d'une courroie crantée.
